# EUROPÄISCHE PATENTSCHRIFT

(11) **EP 0 293 847 B1**
(45) Veröffentlichungstag und Bekanntmachung des Hinweises auf die Patenterteilung: **20.05.1992**
(21) Anmeldenummer: 88108725.8
(22) Anmeldetag: 31.05.1988
(51) Int. Cl.: F01B 9/08, F16H 19/00

(54) **Bewegungsumwandlungsvorrichtung**
Motion converting device
Dispositif pour convertir un mouvement

(30) Priorität: 03.06.1987 DE 3718614
(43) Veröffentlichungstag der Anmeldung: 07.12.1988
(73) Patentinhaber: Heidelberg, Götz, Dipl.-Phys., D-82319 Starnberg (DE)
(72) Erfinder: Heidelberg, Götz, Dipl.-Phys., D-82319 Starnberg (DE)
(74) Vertreter: Klunker . Schmitt-Nilson . Hirsch

(56) Entgegenhaltungen:
- CH-A- 342 864
- DE-A- 118 435
- FR-A- 2 417 009
- US-A- 4 353 262

## Beschreibung

Gegenstand der Erfindung ist eine Vorrichtung zum Umwandeln der hin- und hergehenden Bewegung eines Kolbens eines Verbrennungsmotors in eine oszillierende Drehbewegung mindestens einer Welle, mit:
(a) einem Aufspul- und Abspulbereich an der Welle;
(b) einem flexiblen Band, das mit einem Ende an dem Aufspulund Abspulbereich befestigt ist;
(c) einer kolbenstangenartigen Verlängerung des Kolbens, die derart mit dem flexiblen Band in Eingriff ist, daß das Band durch den Arbeitshub des Kolbens von dem Aufspul- und Abspulbereich ziehend abgespult wird; und
(d) einer Auslegung mit derartiger Rotationsträgheit der Welle, daß sich die Welle am Ende des Arbeitshubs im gleichen Drehsinn weiterdreht, wodurch das Band im entgegengesetzten Wicklungssinn aufgespult und der Kolben durch das Band zurückgezogen wird.

Aus dem Dokument DE-A-118 435 ist eine Vorrichtung zum Umwandeln der hin- und hergehenden Bewegung des Kolbens eines Verbrennungsmotors in eine Drehbewegung bekannt. Mit dem freien Ende einer Kolbenstange ist ein Bandpaar verbunden, das nach Art eines Endlosbandes um ein erstes Scheibenpaar und ein achsbeabstandetes, zweites Scheibenpaar geführt ist. Jedes Scheibenpaar sitzt auf einer Hohlwelle, die über eine Freilaufkupplung mit einer zugehörigen Zentralwelle zusammenwirkt, so daß jeder Arbeitshub des Kolbens zu einer angetriebenen Drehung der beiden Wellen um einen Winkelbereich führt. Eine der beiden Hohlwellen weist eine weitere Scheibe auf, an der ein erstes Ende eines mit einer Teillänge auf der weiteren Scheibe aufliegenden, weiteren Bandes befestigt ist. Das zweite Ende des weiteren Bandes ist an einer Zugfeder befestigt. Bei jedem Arbeitshub des Kolbens wird durch Drehen der weiteren Scheibe und damit Vergrößerung der auf der weiteren Scheibe aufliegenden Teillänge des weiteren Bandes die Zugfeder gespannt. Durch Entspannen der Zugfeder und damit Zurückdrehen der weiteren Scheibe wird der Kolben in seine Ausgangsstellung für den nächsten Arbeitshub zurückgeholt. Die Zugfeder stellt ein hochbelastetes Bauteil dar, welches insbesondere bei größeren Leistungen nur schwer mit der erforderlichen Lebensdauer bereitgestellt werden kann.

Durch die Erfindung wird die Aufgabe gelöst, eine mit flexiblem Band arbeitende Bewegungsumwandlungsvorrichtung zu schaffen, die in einfacher und wenig verschleißanfälliger Weise die Zurückbewegung des betreffenden Kolbens zum Ausgangspunkt des Arbeitshubs leistet.

Bevorzugte Weiterbildungen der Erfindung sind in den zurückbezogenen Ansprüchen angegeben.

Gemessen an einer bestimmten, vom Kolben ausgeübten Längskraft hat ein zugbeanspruchtes Band einen wesentlich geringeren Querschnitt als ein wechselnd auf Zug und Druck beanspruchtes Pleuel. Außerdem ist kein wechselnd beanspruchtes Pleuellager, das - abhängig von der Kolbenlängskraft - eine große Lagerfläche benötigt, vorhanden.

Bei Beginn der Arbeitshubbewegung befindet sich der Kolben in seinem oberen Totpunkt, und am Ende seiner Arbeitshubbewegung befindet er sich in seinem unteren Totpunkt. Der untere Totpunkt des Kolbens kann, je nach räumlicher Anordnung des Kolbens bzw. des Verbrennungsmotors, geometrisch unterhalb, oberhalb oder seitlich vom entgegengesetzten, "oberen" Totpunkt sein. Bevorzugt ist ein Verbrennungsmotor eingesetzt, der bei jeder Kolbenbewegung vom oberen Totpunkt zum unteren Totpunkt einen Arbeitshub hat, beispielsweise ein Zweitaktmotor oder ein Motor mit äußerer Verbrennung nach dem Stirling-Prinzip, so daß das flexible Band bei jeder Bewegung des Kolbens vom oberen Totpunkt zum unteren Totpunkt unter Zugkraftbeaufschlagung vom Kolben her steht.

Bevorzugte Möglichkeiten des Eingriffs einer kolbenstangenartigen Verlängerung des betreffenden Kolbens mit dem flexiblen Band sind in den Ansprüchen 2 bis 4 angegeben und weiter unten noch genauer beschrieben.

Weitere bevorzugte Weiterbildungen der Erfindung sind in den Ansprüchen 5 bis 8 angegeben und weiter unten noch genauer beschrieben.

Es ist günstig, auf jeder Seite der kolbenstangenartigen Verlängerung des Kolbens ein Band vorzusehen und überdies diese beiden Bänder mindestens im wesentlichen in der Mittelebene der kolbenstangenartigen Verlängerung zu Aufspul- und Abspulbereichen an der Welle laufen zu lassen. Auf diese Weise läßt sich die kolbenstangenartige Verlängerung möglichst genau mittig in Längsrichtung belasten und lassen sich seitliche Führungskräfte für den Kolben und die kolbenstangenartige Verlängerung weitestgehend vermeiden.

Das jeweilige Band hat vorzugweise eine Dicke im Bereich von 1 bis 3 mm, was einen guten Kompromiß zwischen Längskrafttragvermögen und guter Aufspulbarkeit darstellt, und eine durch die zu übertragende Längskraft bestimmte Breite. Besonders bevorzugte Materialien für das Band sind Aramidfasern, Polyamidfasern, Kohlefasern, Stahlband, bandartige Zusammenfassung dünner Stahlseile oder entsprechender Metallgewebe.

Es ist ein Charakteristikum von Bewegungsumwandlungsvorrichtungen der erfindungsgemäßen Art, daß sich nicht unmittelbar eine kontinuierliche Drehbewegung der Welle ständig in der gleichen Drehrichtung erzeugen läßt, sondern unmittelbar nur eine oszillierende Drehbewegung. Bei einer ganzen Reihe von Aufgaben kann man diese oszillierende Drehbewegung unmittelbar nutzen, beispielsweise bei bestimmten Antriebsaufgaben. Häufig wird man es jedoch vorziehen, eine ständig im gleichen Drehsinn rotierende Antriebsquelle zur Verfügung zu haben. Um dies zu erreichen, kann man an die oszillierende Welle insbesondere einen mechanischen Freilauf oder eine intermittierend greifende und lüftende Kupplung anschließen. Die Kupplung ist vorzugsweise elektrisch, hydraulisch oder pneumatisch gesteuert. Es muß sich nicht um eine mechanische Kupplung handeln, sondern man kann auch beispielsweise Magnetkupplungen oder ähnliches vorsehen.

Ein ganz besonders bevorzugtes Gebiet ist das Vorsehen der Bewegungsumwandlungsvorrichtung für einen Stromerzeuger, bei dem der Stromgenerator von der Welle oszillierend oder intermittierend in gleicher Drehrichtung drehend angetrieben wird. Erfindungsgemäß ist erkannt worden, daß gerade bei Stromgeneratoren diese Art des Antriebs trotz der auf den ersten Blick vorhandenen Komplikationen gut einsetzbar ist, insbesondere weil der erzeugte Strom auf elektrische Weise "nachbearbeitet" werden kann, beispielsweise gleichgerichtet oder in seinem zeitlichen Verlauf geglättet werden kann.

Im Sinne einer besseren Leistungsausnutzung der Vorrichtung kann für jede der beiden Drehrichtungen der Welle ein eigener, intermittierend angetriebener Generator vorgesehen sein, und zwar der eine für eine erste Drehrichtung und der andere für eine entgegengesetzte, zweite Drehrichtung.

Es ist ein besonders wesentliches Charakteristikum der erfindungsgemäßen Vorrichtung, daß man den Verbrennungsmotor problemlos besonders langhubig auslegen kann, insbesondere mit einem Kolbenhub, der größer als das 1,5-fache oder sogar größer als das 2,0-fache des Kolbendurchmessers ist. Während bei herkömmlichen Verbrennungsmotoren eine derart langhubige Auslegung zu Problemen führen kann, insbesondere hinsichtlich der Seitenkräfte der Kolben auf die Zylinderwände und hinsichtlichen der maximalen Kolbengeschwindigkeit bei höheren Drehzahlen und hinsichtlich des Bauvolumens und Bauaufwands des Kurbeltriebs, steigt bei der erfindungsgemäßen Vorrichtung der Bauaufwand mit Erhöhung des Kolbenhubs nur geringfügig an und treten die genannten Probleme prinzipbedingt nicht notwendigerweise auf. Die langhubige Bauweise führt insbesondere zu hoher Leistungsdichte und gutem Verbrennungsablauf. In diesem Zusammenhang ist auch darauf hinzuweisen, daß bei herkömmlichen Verbrennungsmotoren infolge des Kurbeltriebs die Bewegungsgeschwindigkeit des Kolbens über den Kolbenweg im wesentlichen nach einer Sinusfunktion verläuft, während man bei der erfindungsgemäßen Vorrichtung zu einem wesentlich gleichmäßigeren Verlauf der Kolbengeschwindigkeit über dem Kolbenhub kommt. Hier kann man sogar durch elektronische Steuerung des Generators für einen während des Kolbenhubs variablen Antriebswiderstand des Generators sorgen und auf diese Weise einen - naturgemäß mit Ausnahme der beiden Totpunkte - mit möglichst gleichmässigem Verlauf der Kolbengesschwindigkeit über den Kolbenhub ablaufenden Bewegungsablauf erzwingen. Ferner wird besonders auf die Möglichkeit hingewiesen, für die Rückbewegung des betreffenden Kolbens zum Ausgangspunkt seines Arbeitshubs den Antriebswiderstand des Generators möglichst weit herabzusetzen, damit diese Rückbewegung möglichst leicht vonstatten geht.

Besonders bevorzugt ist für die erfindungsgemäße Vorrichtung ein nach dem Zweitaktverfahren arbeitender Verbrennungsmotor, vorzugsweise mit Vorverdichtung auf der Kolbenstangenseite des Kolbens. Derartige Verbrennungsmotoren haben neben dem weiter vorn genannten Vorteil die Vorteile hoher Leistungsausbeute pro Gewichtseinheit und einfacher Bauweise.

Die erfindungsgemäße Vorrichtung bietet die Möglichkeit, den oberen Totpunkt durch den Generator zu steuern, insbesondere in der Weise, daß das Ausmaß des Aufspulens des flexiblen Bandes auf die Welle gesteuert ist. Dies gibt die Möglichkeit, beispielsweise das Verdichtungsverhältnis des Verbrennungsmotors zu ändern. In analoger Weise kann man auch den unteren Totpunkt des Kolbens steuern, so daß sich insgesamt die Möglichkeit der einfachen Hubraumveränderung des Motors ergibt.

Wenn gewünscht wird, das insbesondere in den Kolbentotpunkten auftretende, elektrische "Leistungsloch" des Generators mehr oder weniger auszugleichen, kann man vorzugsweise eine Vorrichtung mit mindestens zwei Zylindern und Kolben vorsehen, die zeitversetzt so arbeiten, daß die Totpunkte des einen Kolbens gerade zwischen den Totpunkten des anderen Kolbens liegen. Eine weitere, bevorzugte Möglichkeit besteht darin, zusätzlich einen Schwungradspeicher vorzusehen, der im Bereich des Leistungslochs unter Verlangsamung Strom abgibt und, beispielsweise mit etwa zwanzig Prozent der Vorrichtungsleistung, elektrisch angetrieben drehend gehalten wird.

Wenn es sich bei dem Verbrennungsmotor um einen Verbrennungsmotor mit äußerer Verbrennung nach dem Stirling-Prinzip handelt, kann der auf das Band wirkende Kolben den sogenannten Arbeitskolben des Stirling-Motors darstellen und zusätzlich ein angetriebener Verdrängerkolben vorgesehen sein, der Arbeitsgasverschiebung von einem gekühlten Bereich zu einem beheizten Bereich und umgekehrt unter zusätzlichem Vorsehen eines Wärmeregenerators leistet.

Als besonders bevorzugte Anwendungsgebiete von Stromerzeugungsvorrichtungen, die mit der erfindungsgemäßen Bewegungsumwandlungsvorrichtung ausgestattet sind, kommen der elektrische Antrieb von Schiffen, Kraftfahrzeugen, Nutzfahrzeugen und Lokomotiven in Betracht, wobei die Vorrichtung flach zwischen den Achsen liegend vorgesehen sein kann.

Der Generator der Stromerzeugungsvorrichtung kann auch als Anlasser für den Verbrennungsmotor ausgebildet sein. Hierbei kommt insbesondere ein oszillierender oder ein intermittierender Antrieb des Anlassers in Frage. Vorzugsweise ist der Generator mit einem Rotor mit möglichst geringem Gewicht bzw. Massenträgheitsmoment um seine Drehachse ausgebildet, was für die Ausführungsvariante mit in wechselnder Drehrichtung angetriebenem Generator besonders wesentlich ist.

Die Erfindung und Weiterbildungen der Erfindung werden im folgenden anhand mehrerer, schematisiert zeichnerisch dargestellter Ausführungsbeispiele von Stromerzeugungsvorrichtungen, die erfindungsgemäße Bewegungsumwandlungseinrichtungen beinhalten, noch näher erläutert. Es zeigen:
- Fig. 1: eine Seitenansicht einer Stromerzeugungsvorrichtung in Richtung der Achse des Generators (Blickrichtung I-I in Fig. 2), wobei ein Teil der Vorrichtung weggeschnitten ist;
- Fig. 2: eine andere Seitenansicht der Stromerzeugungsvorrichtung von Fig. 1, und zwar gemäß Pfeil II in Fig. 1 und rechtwinklig zur Blickrichtung von Fig.1;
- Fig. 3: eine weitere Ausführungsform einer Stromerzeugungsvorrichtung in einer Blickrichtung analog Fig. 1;
- Fig. 4: eine weitere Ausführungsform einer Stromerzeugungsvorrichtung in Blickrichtung analog Fig. 1;
- Fig. 5 und 6: abgewandelte Ausführungsformen eines Drehteils.

Die in Figuren 1 und 2 gezeigte Stromerzeugungsvorrichtung 2 besteht im wesentlichen aus einem einzylindrigen Verbrennungsmotor 4 ohne herkömmlichen Kurbeltrieb, einem Bandtrieb 6, der die hin- und hergehende Bewegung des Kolbens 8 des Verbrennungsmotors in oszillierende Drehbewegung einer Welle 10 umsetzt, einem Stromgenerator 12 und einer Drehmoment-Übertragungsverbindung 14 zwischen der Welle 10 und dem nicht gesondert gezeichneten Läufer des Generators 12.

An dem Kolben ist eine Kolbenstange 16 starr befestigt, die durch eine Führung 18 an einem Stirnende des Zylinders führt und am freien Ende T-förmig verbreitert ist. Die Welle 10 erstreckt sich, in der Blickrichtung der Figur 2, rechtwinkling zur Kolbenstange 16 und oberhalb von dieser. Auf jeder Seite der Kolbenstange 16 ist auf der Welle 10 ein Drehteil 20 befestigt mit der Außenumfangsgestalt einer zylindrischen Rolle mit einer Vertiefung nach Art der oberen Hälfte eines Herzes in einem Umfangsbereich. Dieses Drehteil wird daher im folgenden "Herzrolle 20" genannt. Im inneren Spitzende der Vertiefung 32 ist das drehteilseitige Ende des jeweiligen flexiblen Bandes 24 befestigt, während das andere Ende des jeweiligen Bandes 24 an dem T-Kopf 22 der Kolbenstange 16 befestigt ist. Ferner ist eine Umlenkrolle 34 für das jeweilige Band 24 vorgesehen, wodurch das Band 24 zunächst in der Mittelebene der Kolbenstange 16 verläuft und dann, näher dem Zylinder 30, leicht nach oben abbiegt zum Außenumfang der Herzrolle 20. Die Herzrolle 20 ist derart vorgesehen, daß ihre Vertiefungsspitze 32 dann in Längsrichtung des bis zur Umlenkrolle 34 gestreckten Bandes 24 weist, wenn der Kolben 8 den unteren Totpunkt erreicht hat. Dieser Zustand ist bei der zweiten und der dritten Ausführungsform in den Figuren 3 und 4 gezeigt. Dies hat zur Folge, daß das Band 24 bei der Bewegung des Kolbens 8 vom oberen Totpunkt zum unteren Totpunkt abspulend von der Herzrolle 20 gezogen wird, während sich diese in einem ersten Drehsinn, dreht, und daß sich die Drehung der Herzrolle 20 in diesem ersten Drehsinn weiter fortsetzt, wenn dann der Kolben 8 vom unteren Totpunkt zum oberen Totpunkt zurückgeht. Das heißt also, daß hierbei das Band 24 sozusagen auf der umfangsmäßig anderen Seite der Vertiefungsspitze beginnend auf die Herzrolle 20 aufgespult wird. Erst bei der nächsten Bewegung des Kolbens 8 vom oberen Totpunkt zum unteren Totpunkt kehrt sich der erste Drehsinn der Herzrolle 20 in einen zweiten Drehsinn um, der wiederum beibehalten wird, bis der Kolben 8 wieder zum oberen Totpunkt zurückgekehrt ist.

Infolgedessen zeichnet sich die Vorrichtung dadurch aus, daß die Welle 10, auf der die Herzrolle 20 befestigt ist, und damit auch der an die Welle 10 angeschlossene. Generator 12 bei Erreichen des unteren Totpunkts des Kolbens 8 nicht auf Drehgeschwindigkeit 0 verzögert und dann in entgegengesetztem Drehsinn beschleunigt wird, sondern daß diese Verzögerung und Beschleunigung nur im Bereich des oberen Totpunkts des Kolbens stattfindet. Die Rotationsträgheit insbesondere des Läufers des Generators 12 bzw. die bei Erreichen des unteren Totpunkts des Kolbens 8 in diesem gespeicherte Rotationsenergie holt also unter Zugbeaufschlagung des Bandes 24 den Kolben 8 zum oberen Totpunkt zurück. Hierdurch sinkt die Drehzahl des Generators 12, so daß sich ein besonders funktionsgerechtes Zulaufen des Kolbens 8 zum oberen Totpunkt mit abnehmender Geschwindigkeit ergibt. Man kann sogar soweit gehen, die Erregung des Generators 12 in Abhängigkeit von der Rückbewegung des Kolbens 8 zum oberen Totpunkt so zu steuern, daß der Kolben 8 gerade mit einer Geschwindigkeit nahe Null zum oberen Totpunkt kommt.

Die Herzvertiefung mit abgerundetem Übergang in den restlichen, zylindrischen Umfang der Herzrolle 20 hält die Wechselbiegegeanspruchung des Bandes 24 in diesem Bereich klein trotz des wechselnden Aufspulens auf der einen Umfangsseite und der anderen Umfangsseite neben der Herzvertiefung 32.

Mit dem Bezugszeichen 36 ist in gestrichelten Linien eine Lagerungsplatte angedeutet, die an dem Zylinder 30 befestigt ist und der Lagerung der Welle 10 und der Achse der Umlenkrolle 34 dient.

Die Vorrichtung weist zwei Herzrollen 20 und zwei Bänder 24 auf. Entsprechend sind auch zwei Umlenkrollen 34 auf einer gemeinsamen Achse vorgesehen. Es sind zwei Lagerungsplatten 36 jeweils axial außerhalb der beschriebenen Rollen 20, 34 vorhanden. Die Lagerungsplatten 36 können an dem dem Zylinder 30 abgewandten Ende weiter verlängert sein als in Figur 1 gezeichnet, und dort kann eine weitere Führung für den Kopf 22 der Kolbenstange 16 vorhanden sein.

Da der Generator 12, über die Zeit gesehen, nicht gleichmäßig und ggf. mit wechselndem Drehsinn angetrieben wird, ergibt sich ein zeitlich ungleichförmiger Verlauf des erzeugten Stroms. Stromrichtungswechsel können beispielsweise durch zyklische Umpolung eliminiert werden. Ansonsten kann man den zeitlichen Schwankungen, wenn erforderlich, beispielsweise durch Zusammenschalten mehrerer derartiger Stomerzeugungsvorrichtungen 2 begegnen.

Das Ersetzen eines Kurbeltriebs durch den beschriebenen Bandtrieb 6 hat ferner zur Folge, daß man in der Festlegung des oberen und/oder des unteren Totpunkt des Kolbens 8 weitgehende Freiheit hat. Dies kann man beispielsweise für eine Änderung des Verdichtungsverhältnisses des Verbrennungsmotors 4 oder für eine Änderung des aktiven Hubraums des Verbrennungsmotors 4 nutzen.

Bei den nachfolgend beschriebenen, weiteren Ausführungsformes ist aus Übersichtsgründen jeweils der an die Welle 10 angeschlossene Generator 12 nicht eingezeichnet.

Die zweite Ausführungsform gemäß Figur 3 unterscheidet sich von der ersten Ausführungsform im wesentlichen nur dadurch, daß am Kopf 22 der Kolbenstange 16 eine weitere Umlenkrolle 38 angeordnet ist, die das Band 24 um etwa 180° umlenkt. Das Ende des Bandes 24, das bei der ersten Ausführungsform am Kopf 22 befestigt war, ist bei der zweiten Ausführungsform am Zylinder 30 oder einem anderen geeigneten Teil zwischen den beiden Lagerungsplatten 36 befestigt. Infolgedessen wird bei Bewegung des Kolbens 8 um eine Strecke x etwa ein Bandstück der Länge 2x abgespult oder aufgespult. Ansonsten ist der Bewegungsablauf der Herzrolle 20 in Abhängigkeit von der Bewegung des Kolbens 8 so, wie bereits im Zusammenhang mit der ersten Ausführungsform beschrieben. Die (erste) Umlenkrolle 34 in dem Bandbereich zwischen dem Kopf 22 und der Herzrolle 22 ist in Relation zur Kolbenstange 16 so angeordnet, daß das Band 24 in Figur 3 gesehen oberhalb und unterhalb der Kolbenstange 16 in praktisch gleicher Winkellage zu der Kolbenstange 16 läuft, so daß die Kolbenstange 16 praktisch rein auf Druck beansprucht ist. Die zweite Ausführungsform hat ferner den Vorteil, daß man ohne Nachteile mit nur einem Band 24, nur einer Herzrolle 20 und nur einer (ersten) Umlenkrolle 34 arbeiten kann.

Die dritte Ausführungsform gemäß Figur 4 unterscheidet sich von der zweiten Ausführungsform dadurch, daß dasjenige Ende des Bandes 24, welches bei der zweiten Ausführungsform zu dem Zylinder 30 oder einem Befestigungsteil zwischen den Lagerungsplatten 36 geführt war, zu einer zweiten Herzrolle 20 geführt ist, die symmetrisch zur ersten Herzrolle 20, in Figur 4 gesehen unterhalb der Kolbenstange 16, angeordnet ist. Es versteht sich, daß die zweite Herzrolle 20 ebenfalls auf einer Welle 10 sitzt und daß jede der beiden Wellen 10 mit einem eigenen Generator 12 verbunden ist. Wenn die beiden Generatoren 12 groß sind, kann einer in Figur 4 hinter der Zeichenebene und der andere in Figur 4 vor der Zeichenebene angeordnet sein. (Erste) Umlenkrollen 34 sind bei der dritten Ausführungsform entbehrlich, weil die Anordnung symmetrisch zur Kolbenstange 16 ist. Am günstigsten wird die Ausbildung so gewählt, daß sich die beiden Herzrollen 20 immer gegensinnig drehen.

In Figur 5 ist ein Modifikation dargestellt, bei der die Herzrolle 20 exzentrisch auf der Welle 10 sitzt, so daß der Abstand der Aufspul-Umfangsfläche der Herzrolle 20 von der Drehachse über 180° Aufspulwinkel immer größer wird, und zwar symmetrisch geltend für beide Drehrichtungen. Hierdurch kann man erreichen, daß sich die Drehgeschwindigkeit der Welle 10 infolge eines sich sozusagen ändernden Übersetzungsverhältnisses im Verlauf des Hubs des Kolbens 8 ändert, auch wenn sich der Kolben 8 mit gleichbleibender Geschwindigkeit bewegt. Es sind auch andere, für die jeweiligen Anforderungen günstige Änderungen des Abstands der Aufspulfläche des Drehteils 20 von dessen Drehachse über den Umfangswinkel möglich.

Die in Figur 6 gezeichnete Modifikation des Drehteils 20 besteht darin, daß das Bandende nicht unmittelbar am eigentlichen Drehteil 20 befestigt ist, sondern an einem zylindrischen zwischenteil 40, das seinerseits um seine Achse drehbar an dem Drehteil 20 gelagert ist. Auf diese Weise läßt sich eine Biegewechselbeanspruchung des Bandes 24 beim Übergang vom Abspulen auf der einen Umfangsseite vom Zwischenteil 40 zum Aufspulen auf der anderen Umfangsseite vom Zwischenteil 40 praktisch ganz eliminieren.

Die vorstehend beschriebenen Ausführungsbeispiele können auch ohne den jeweiligen Stromgenerator 12 gebaut sein. In diesem Fall läßt sich die Drehbewegung der Welle 10 als mechanische Leistungsquelle nutzen.

## Patentansprüche

1. Vorrichtung zum Umwandeln der hin- und hergehenden Bewegung eines Kolbens (8) eines Verbrennungsmotors (4) in eine oszillierende Drehbewegung mindestens einer Welle (10), mit:
(a) einem Aufspul- und Abspulbereich (20) an der Welle (10);
(b) einem flexiblen Band (24), das mit einem Ende an dem Aufspul- und Abspulbereich (20) befestigt ist;
(c) einer kolbenstangenartigen Verlängerung (16) des Kolbens (8), die derart mit dem flexiblen Band (24) in Eingriff ist, daß das Band (24) durch den Arbeitshub des Kolbens (8) von dem Aufspul- und Abspulbereich (20) ziehend abgespult wird; und
(d) einer Auslegung mit derartiger Rotationsträgheit der Welle (10), daß sich die Welle (10) am Ende des Arbeitshubs im gleichen Drehsinn weiterdreht, wodurch das Band (24) im entgegengesetzten Wicklungssinn aufgespult und der Kolben (8) durch das Band (24) zurückgezogen wird.

2. Vorrichtung nach Anspruch 1,
dadurch gekennzeichnet,
daß das Band (24) mit dem anderen Ende an der kolbenstangenartigen Verlängerung (16) des Kolbens (8) befestigt ist.

3. Vorrichtung nach Anspruch 1,
dadurch gekennzeichnet, daß das Band (24) mit dem anderen Ende ortsfest festgelegt ist und über eine Umlenkrolle (38) an der kolbenstangenartigen Verlängerung des Kolbens (8) geführt ist.

4. Vorrichtung nach Anspruch 1,
dadurch gekennzeichnet,
daß das Band (24) mit dem anderen Ende an einem Aufspul- und Abspulbereich (20) einer weiteren Welle (10) befestigt ist, von dem es beim Arbeitshub des Kolbens (8) abgespult wird.

5. Vorrichtung nach einem der Ansprüche 1 bis 4,
gekennzeichnet durch eine Umlenkrolle (34) für das Band (24), so daß eine Teillänge des Bandes (24) im wesentlichen parallel zu der kolbenstangenartigen Verlängerung (16) des Kolbens (8) verläuft.

6. Vorrichtung nach einem der Ansprüche 1 bis 5,
dadurch gekennzeichnet,
daß der Aufspul- und Abspulbereich (20) einen herzförmigen Außenumfang hat.

7. Vorrichtung nach einem der Ansprüche 1 bis 6,
dadurch gekennzeichnet,
daß das Band (24) mittels eines relativ zu dem Aufspul- und Abspulbereich (20) drehbaren Zwischenteils (40) an diesem Bereich (20) befestigt ist.

8. Vorrichtung nach einem der Ansprüche 1 bis 7,
dadurch gekennzeichnet,
daß sich der Abstand zwischen dem Außenumfang des Aufspul- und Abspulbereichs (20) und der Drehachse der Welle (10) längs des Außenumfangs ändert.

9. Vorrichtung nach einem der Ansprüche 1 bis 8,
dadurch gekennzeichnet,
daß die Welle (10) über mindestens einen Freilauf an mindestens ein drehend anzutreibendes Element angeschlossen ist.

10. Vorrichtung nach einem der Ansprüche 1 bis 9,
dadurch gekennzeichnet,
daß die Welle (10) über mindestens eine intermittierend greifende und lüftende Kupplung an mindestens ein drehend anzutreibendes Element angeschlossen ist.

11. Vorrichtung nach einem der Ansprüche 1 bis 10,
dadurch gekennzeichnet,
daß sie Bestandteil eines Stromerzeugers (2) ist, bei dem ein Generator (12) von der Welle (10) antreibbar ist.

12. Vorrichtung nach Anspruch 11,
dadurch gekennzeichnet,
daß für jede der beiden Drehrichtungen der Welle (10) ein eigener Generator (12) vorgesehen ist.

13. Vorrichtung nach Anspruch 11 oder 12,
dadurch gekennzeichnet,
daß der Generator (12) auch als Anlasser für den Verbrennungsmotor (4) ausgebildet ist.

14. Vorrichtung nach einem der Ansprüche 11 bis 13,
dadurch gekennzeichnet,
daß der Generator (12) mit einem gewichtsminimierten Rotor ausgebildet ist.

15. Vorrichtung nach einem der Ansprüche 1 bis 14,
dadurch gekennzeichnet,
daß der Verbrennungsmotor (4) langhubig ist.

16. Vorrichtung nach einem der Ansprüche 1 bis 15,
dadurch gekennzeichnet,
daß der Verbrennungsmotor (4) ein Zweitaktmotor ist.

17. Vorrichtung nach einem der Ansprüche 1 bis 16,
dadurch gekennzeichnet,
daß der Verbrennungsmotor (4) ein Motor mit äußerer Verbrennung ist.

## Claims

1. A device for converting the reciprocating motion of a piston (8) of a combustion engine (4) into an oscillatory rotary motion of at least one shaft (10), comprising:
(a) a winding on and winding off area (20) on the shaft (10);
(b) a flexible band (24) attached at one end to the winding on and off area (20);
(c) a piston rod like extension (16) of the piston (8) engaged with the flexible band (24) in such a way that the band (24) is wound tractively off the winding on and off area (20) by the working stroke of the piston (8); and
(d) a layout with such rotational inertia of the shaft (10) that the shaft (10) continues rotating in the same direction of rotation at the end of the working stroke, thereby winding the band (24) on in the opposite direction of winding and causing the band (24) to pull back the piston (8).

2. A device according to claim 1,
characterized in that the band (24) is attached at the other end to the piston rod like extension (16) of the piston (8).

3. A device according to claim 1,
characterized in that the band (24) is fixed at the other end in stationary manner and directed via a deflection roller (38) on the piston rod like extension of the piston (8).

4. A device according to claim 1,
characterized in that the band (24) is attached at the other end to a winding on and off area (20) of a further shaft (10), which it is wound off during the working stroke of the piston (8).

5. A device according to any one of claims 1 to 4,
characterized by a deflection roller (34) for the band (24) so that a partial length of the band (24) extends substantially parallel to the piston rod like extension (16) of the piston (8).

6. A device according to any one of claims 1 to 5,
characterized in that the winding on and off area (20) has a heart-shaped outer periphery.

7. A device according to any one of claims 1 to 6,
characterized in that the band (24) is attached to this area (20) by means of an intermediate member (40) rotatable relative to the winding on and off area (20).

8. A device according to any one of claims 1 to 7,
characterized in that the distance between the outer periphery of the winding on and off area (20) and the rotational axis of the shaft (10) varies along the outer periphery.

9. A device according to any one of claims 1 to 8,
characterized in that the shaft (10) is connected via at least one free-wheel to at least one element to be rotatively driven.

10. A device according to any one of claims 1 to 9,
characterized in that the shaft (10) is connected via at least one intermittently meshing and clearing coupling to at least one element to be rotatively driven.

11. A device according to any one of claims 1 to 10,
characterized in that it is part of a current generator (2) in which a generator (12) is adapted to be driven by the shaft (10).

12. A device according to claim 11,
characterized in that a separate generator (12) is provided for each of the two directions of rotation of the shaft (10).

13. A device according to claim 11 or 12,
characterized in that the generator (12) also is designed as starter for the combustion engine (4).

14. A device according to any one of claims 11 to 13,
characterized in that the generator (12) is formed with a weight-minimized rotor.

15. A device according to any one of claims 1 to 14,
characterized in that the combustion engine (4) is a long-stroke engine.

16. A device according to any one of claims 1 to 15,
characterized in that the combustion engine (4) is a two-stroke engine.

17. A device according to any one of claims 1 to 16,
characterized in that the combustion engine (4) is an engine with external combustion.

## Revendications

1. Dispositif pour transformer le mouvement de va-et-vient d'un piston (8) d'un moteur à combustion (4) en un mouvement de rotation oscillatoire d'au moins un arbre (10), comportant :
a) une zone d'enroulement et de déroulement (20) sur l'arbre (10) ;
b) une bande flexible (24) qui est fixée par une extrémité à la zone d'enroulement et de déroulement (20) ;
c) un prolongement (16) du piston (8) en forme de tige de piston qui est en prise avec la bande flexible (24) de telle façon que la bande (24) est déroulée avec traction de la zone d'enroulement et de déroulement (20) par la course motrice du piston ; et
d) un dimensionnement avec une inertie de rotation de l'arbre (10) telle que l'arbre (10) continue à tourner, à la fin de la course de travail, dans le même sens de rotation, de sorte que la bande (24) s'enroule dans le sens d'enroulement opposé et le piston (8) est rétracté par la bande (24).

2. Dispositif selon la revendication 1, caractérisé en ce que la bande (24) est fixée par l'autre extrémité au prolongement en forme de tige de piston (16) du piston (8).

3. Dispositif selon la revendication 1, caractérisé en ce que la bande (24) est immobilisée en position fixe par l'autre extrémité et est guidée, par l'intermédiaire d'une poulie de renvoi (38), au contact du prolongement en forme de tige de piston du piston (8).

4. Dispositif selon la revendication 1, caractérisé en ce que la bande (24) est fixée par l'autre extrémité à une zone d'enroulement et de déroulement (20) d'un autre arbre (10) duquel elle est déroulée lors de la course motrice du piston (8).

5. Dispositif selon l'une des revendications 1 à 4, caractérisé par une poulie de renvoi (34) pour la bande (24), de telle sorte qu'une partie de la longueur de la bande (24) est dirigée sensiblement parallèlement au prolongement en forme de tige de piston (16) du piston (8).

6. Dispositif selon l'une des revendications 1 à 5, caractérisé en ce que la zone d'enroulement et de déroulement (20) a une périphérie extérieure en forme de cardioïde.

7. Dispositif selon l'une des revendications 1 à 6, caractérisé en ce que la bande (24) est fixée, au moyen d'une partie intermédiaire (40) pouvant tourner par rapport à la zone d'enroulement et de déroulement (20), à cette zone (20).

8. Dispositif selon l'une des revendications 1 à 7, caractérisé en ce que la distance entre la périphérie extérieure de la zone d'enroulement et de déroulement (20) et l'axe de rotation de l'arbre (10) varie le long de la périphérie extérieure.

9. Dispositif selon l'une des revendications 1 à 8, caractérisé en ce que l'arbre (10) est relié, par l'intermédiaire d'au moins une roue libre, à au moins un élément à entraîner en rotation.

10. Dispositif selon l'une des revendications 1 à 9, carctérisé en ce que l'arbre (10) est raccordé par l'intermédiaire d'au moins un accouplement à embrayage et débrayage intermittents à au moins un élément à entraîner en rotation.

11. Dispositif selon l'une des revendications 1 à 10, caractérisé en ce qu'il fait partie d'un générateur de courant électrique (2) dans lequel un générateur (12) peut être entraîné par l'arbre (10).

12. Dispositif selon la revendication 11, caractérisé en ce qu'on prévoit un générateur particulier (12) pour chacun des deux sens de rotation de l'arbre (10).

13. Dispositif selon la revendication 11 ou 12, caractérisé en ce que le générateur (12) se présente aussi sous la forme d'un démarreur pour le moteur à combustion (4).

14. Dispositif selon l'une des revendications 11 à 13, caractérisé en ce que le générateur (12) est réalisé avec un rotor de poids minimisé.

15. Dispositif selon l'une des revendications 11 à 14, caractérisé en ce que le moteur à combustion (4) est à piston à longue course.

16. Dispositif selon l'une des revendications 1 à 15, caractérisé en ce que le moteur à combustion (4) est un moteur à deux temps.

17. Dispositif selon l'une des revendications 1 à 16, caractérisé en ce que le moteur à combustion (4) est un moteur à combustion externe.
